# DEMANDE DE BREVET EUROPEEN

(11) **EP 1 315 135 A1**
(43) Date de publication de la demande: **28.05.2003**
(21) Numéro de dépôt: 02292846.9
(22) Date de dépôt: 15.11.2002
(51) Int. Cl.: G08B 13/24, H01Q 7/00, H01Q 3/24

(54) **Antenne de détection d'étiquettes**

(30) Priorité: 15.11.2001 FR 0114793
(71) Demandeur: Sidep, 77600 Chanteloup-En-Brie (FR)
(72) Inventeur: Boutonnet-Tranier, Jean-Marc, 93110 Rosny-sous-Bois (FR)
(74) Mandataire: Breesé, Pierre

(57) **Abrégé**

La présente invention se rapporte à un procédé de détection d'étiquette radiofréquence à l'aide d'au moins une antenne (10) de détection comportant au moins deux boucles (1, 2), caractérisé en ce que chaque boucle (1, 2) est raccordée à une tête HF (20, 21), lesdites têtes HF (20, 21) étant elles-mêmes toutes raccordées à un multiplexeur (5) analogique unique pour ladite antenne (10) afin de permettre un traitement commun du signal de chaque boucle (1, 2) et une mise en oeuvre d'une alarme (8) en cas de détection d'une étiquette par au moins une desdites boucles (1, 2).

La présente invention se rapporte également à une antenne pour la mise en oeuvre du procédé selon l'invention et à un dispositif pour la mise en oeuvre du procédé selon l'invention.

## Description

La présente invention se rapporte au domaine de la détection d'étiquettes radiofréquences, notamment pour la lutte contre le vol de marchandises dans les magasins.

La présente invention se rapporte plus particulièrement à un procédé de détection d'étiquette radiofréquence à l'aide d'au moins une antenne de détection comportant au moins deux boucles.

L'art antérieur connaît déjà des procédés de détection d'étiquette radiofréquence à l'aide d'une antenne de détection.

L'art antérieur connaît, par exemple la demande de brevet français FR 2 402 255.

Dans ce document, le dispositif d'antenne est constitué de conducteurs connectés en série de façon à former un circuit fermé unique. Ce circuit fermé unique est raccordé à un émetteur unique ou à un récepteur unique.

Dans les procédés de l'art antérieur, la détection des étiquettes est réalisée à l'aide d'un dispositif électronique formant un tout.

Un inconvénient important de ces procédés est que lorsque le dispositif présente une défaillance, par exemple une boucle de l'antenne qui ne fonctionne pas, aucune détection n'est réalisée par l'antenne.

La présente invention entend remédier aux inconvénients de l'art antérieur en proposant un procédé simple, peu onéreux et efficace dans lequel une défaillance dans une boucle de détection n'entraîne pas la défaillance de toute l'antenne de détection.

Ainsi, une partie de l'antenne de détection peut encore fonctionner, même si une autre partie de l'antenne de détection est hors d'état de fonctionner.

En outre, le procédé selon l'invention permet une optimisation du champ de détection de l'antenne, afin de supprimer toute zone de moindre sensibilité.

Pour ce faire, la présente invention est du type décrit ci-dessus et elle est remarquable, dans son acception la plus large, en ce que chaque boucle est raccordée à une tête HF, lesdites têtes HF étant elles-mêmes toutes raccordées à un multiplexeur analogique unique pour ladite antenne afin de permettre un traitement commun du signal de chaque boucle et une mise en oeuvre d'une alarme en cas de détection d'une étiquette par au moins une desdites boucles.

Ledit traitement du signal de chaque boucle est de préférence opéré à des instants différents.

Ledit traitement du signal inclut de préférence un filtrage digital.

Ladite antenne comporte de préférence une pluralité de boucles disposées de manière à ce que leurs champs de détection respectifs se recoupent et se complètent.

La présente invention se rapporte également à une antenne pour la mise en oeuvre du procédé selon l'invention comportant au moins deux boucles et à un dispositif pour la mise en oeuvre du procédé selon l'invention comportant au moins une antenne de détection comportant au moins deux boucles.

Avantageusement, tous les réglages de sensibilité et d'accord de chaque boucle peuvent ainsi être réalisés indépendamment les uns des autres et chaque boucle peut ainsi être adaptée d'une façon très spécifique à l'environnement dans lequel le dispositif de détection est implanté.

La détection opérée par le procédé selon l'invention n'est que peu influencée par les signaux parasites.

Avantageusement également, le procédé selon l'invention permet de réaliser une détection « sans trou », c'est-à-dire sans zone de moindre sensibilité, et ce, quelle que soit la position de l'étiquette vis-à-vis de l'antenne.

On comprendra mieux l'invention à l'aide de la description, faite ci-après à titre purement explicatif, d'un mode de réalisation de l'invention, en référence aux figures annexées :
- la figure 1 illustre un schéma de principe du procédé selon l'invention ;
- la figure 2 illustre un schéma de principe d'un exemple de réalisation d'une antenne à deux boucles pour la mise en oeuvre du procédé selon l'invention ;
- la figure 3 illustre un schéma de principe d'un exemple de réalisation du filtrage digital pour la mise en oeuvre du procédé selon l'invention ;
- les figures 4, 5 et 6 illustrent respectivement des signaux lors de la détection d'une étiquette sur le milieu d'une antenne, lors de la détection d'une étiquette dans le bas d'une antenne et sans étiquette dans le champ de détection d'une antenne ; et
- les figures 7 et 8 illustrent respectivement une vue de face et une vue de côte d'une antenne selon l'invention.

Le procédé de détection d'étiquette radiofréquence selon l'invention, illustré figure 1, est un procédé de détection d'étiquette radiofréquence à l'aide d'au moins une antenne (10) de détection comportant au moins deux boucles (1, 2).

Selon le procédé de l'invention, chaque boucle (1, 2) est raccordée à une tête HF (20, 21), lesdites têtes HF (20, 21) étant elles-mêmes toutes raccordées à un multiplexeur (5) analogique unique pour ladite antenne (10) afin de permettre un traitement commun du signal de chaque boucle (1, 2) et une mise en oeuvre d'une alarme (8) en cas de détection d'une étiquette par au moins une desdites boucles (1, 2).

Chaque boucle (1, 2) est raccordée à une tête haute fréquence HF (21, 22).

Chaque tête haute fréquence HF (21, 22) comporte les circuits d'accord, les filtres et la démodulation du signal de chaque boucle.

Le signal démodulé de chaque boucle est envoyé dans un multiplexeur (5) analogique unique pour un traitement du signal commun à toutes les boucles de l'antenne, mais effectué à des instants différents, en opérant une synchronisation par rapport au temps.

Le traitement inclut le filtre digital et l'alarme (8) est déclenchée par la présence d'un signal étiquette pour au moins une des boucles (1, 2).

L'alarme (8) peut être une alarme sonore et/ou visuelle. Elle peut être incluse dans l'antenne ou déportée hors de l'antenne et commune à toutes les antennes du dispositif de détection.

Chaque boucle (1, 2) est raccordée à une tête haute fréquence HF (21, 22), elle même reliée à la masse (20) de l'antenne (10), comme illustré figure 2.

Sur cette figure, la boucle (1) est en huit et la boucle (2) en double huit entrelacé, reliés par la partie centrale. Ces deux boucles (1, 2) peuvent être juxtaposées dans l'antenne (10) de manières à ce que leurs extrémités supérieures inférieures et latérales coïncident et que leurs champs de détection respectifs se recoupent et se complètent.

Le filtrage, illustré figure 3, consiste à ajouter au signal d'entrée, le signal de sortie retardé d'une période. Cela suppose que le signal soit périodique avec une période rigoureusement égale au retard utilisé.

Ainsi, le signal est amplifié, car il est à la bonne période ; par contre, tous les signaux parasites sont éliminés car ils ne sont généralement pas à la bonne période. Le signal de balayage de l'émetteur doit avoir une période rigoureusement égale au délai occasionné par le retard analogique.

Pour le réglage de l'antenne (10) illustrée figure 2, il faut régler séparément chacune des têtes HF (21, 22) en commençant par la double boucle, puis la triple boucle, puis visualiser sur l'oscilloscope (9) deux périodes successives en T3.

Il faut alors mettre la sensibilité des deux têtes HF (21, 22) à zéro, puis repérer où est le signal correspondant à la double boucle en jouant sur la sensibilité de la tête HF (21) associée, ajuster l'accord de l'antenne et la sensibilité en présentant une étiquette vers le milieu de l'antenne (10). La figure 4 illustre le signal alors obtenu.

Ensuite, il convient de réaliser un essai global en déplaçant l'étiquette du haut vers le bas et en observant le signal. En bas de l'antenne, le signal obtenu est illustré figure 5.

La figure 6 illustre le signal obtenu sans étiquette dans le champ de réception de l'antenne.

En T3, le signal obtenu par la boucle (1) ou le signal obtenu par la boucle (2) présente toujours une amplitude suffisante pour assurer le déclenchement de l'alarme (8), l'un prenant le relais de l'autre pour couvrir efficacement toute la zone de détection de l'antenne.

L'antenne (10) illustrée figure 7 et 8 présente, par exemple une hauteur de 1420 centimètres pour une largeur de 290 centimètres et une épaisseur de 3 centimètres.

L'antenne (10) présente une base (11), des montants verticaux (12) et horizontaux (13) creux, ainsi qu'un boîtier (14).

Cette configuration permet d'inclure à l'intérieur des montants (12, 13), la boucle (1) en huit et la boucle (2) en double huit entrelacé, telles qu'illustrées figure 2, afin que leurs champs de détection respectifs se recoupent et se complètent. Le boîtier (14) protège le circuit électronique comportant la démodulation et le filtrage du signal de chaque boucle et le multiplexage, filtrage digital et traitement de ces signaux, ainsi que l'alarme (8).

L'antenne (10) peut être émettrice et réceptrice, ou uniquement réceptrice.

L'invention est décrite dans ce qui précède à titre d'exemple. Il est entendu que l'homme du métier est à même de réaliser différentes variantes de l'invention sans pour autant sortir du cadre du brevet.

## Revendications

1. Procédé de détection d'étiquette radiofréquence à l'aide d'au moins une antenne (10) de détection comportant au moins deux boucles (1, 2), **caractérisé en ce que** chaque boucle (1, 2) est raccordée à une tête HF (20, 21), lesdites têtes HF (20, 21) étant elles-mêmes toutes raccordées à un multiplexeur (5) analogique unique pour ladite antenne (10), afin de permettre un traitement commun du signal de chaque boucle (1, 2) et une mise en oeuvre d'une alarme (8) en cas de détection d'une étiquette par au moins une desdites boucles (1, 2).

2. Procédé de détection d'étiquette radiofréquence selon la revendication 1, **caractérisé en ce que** ledit traitement du signal de chaque boucle (1, 2) est opéré à des instants différents.

3. Procédé de détection d'étiquette radiofréquence selon la revendication 1 ou la revendication 2, **caractérisé en ce que** ledit traitement du signal inclut un filtrage digital.

4. Procédé de détection d'étiquette radiofréquence selon l'une quelconque des revendications 1 à 3, **caractérisé ce que** ladite antenne (10) comporte une pluralité de boucles (1, 2) disposées de manière à ce que leurs champs de détection respectifs se recoupent et se complètent.

5. Antenne (10) de détection d'étiquette radiofréquence pour la mise en oeuvre du procédé selon l'une quelconque des revendications 1 à 4, comportant au moins deux boucles (1, 2).

6. Dispositif de détection d'étiquette radiofréquence pour la mise en oeuvre du procédé selon l'une quelconque des revendications 1 à 4, comportant au moins une antenne (10) de détection comportant au moins deux boucles (1, 2).
